# EUROPÄISCHE PATENTSCHRIFT

(11) **EP 3 630 492 B1**
(45) Veröffentlichungstag und Bekanntmachung des Hinweises auf die Patenterteilung: **09.09.2020**
(21) Anmeldenummer: 18734745.5
(22) Anmeldetag: 29.05.2018
(51) Int. Cl.: B41J 2/045, B41J 2/14, B41J 2/17

(54) **VERFAHREN UND VORRICHTUNG ZUR VERARBEITUNG WASSERBASIERTER TINTENDRUCKFARBEN FÜR DEN DIGITALEN, BERÜHRUNGSLOSEN TINTENDRUCK**
METHOD AND DEVICE FOR PROCESSING WATER-BASED INKJET INKS FOR DIGITAL CONTACTLESS INKJET PRINTING
PROCÉDÉ ET DISPOSITIF POUR LE TRAITEMENT D'ENCRES D'IMPRESSION À BASE D'EAU POUR L'IMPRESSION NUMÉRIQUE SANS CONTACT

(30) Priorität: 30.05.2017 DE 102017111850; 05.12.2017 DE 102017128900
(43) Veröffentlichungstag der Anmeldung: 08.04.2020
(73) Patentinhaber: Tritron GmbH, 35088 Battenberg-Dodenau (DE)
(72) Erfinder: SIMON, Jens, 35116 Hatzfeld (DE)
(74) Vertreter: Beyer, Carsten
(86) Internationale Anmeldenummer: PCT/DE2018/100521
(87) Internationale Veröffentlichungsnummer: WO 2018/219409

(56) Entgegenhaltungen:
- WO-A1-03/091028
- FR-A1- 2 965 214
- US-A1- 2013 293 621

## Beschreibung

### Bezeichnung der Erfindung

Ein Verfahren und eine Vorrichtung zur Verarbeitung wasserbasierter Tintendruckfarben für den digitalen, berührungslosen Tintendruck sind aus FR 2 965 214 A1 und WO 03/091028 A1 bekannt.

### Kurzbeschreibung

Die Erfindung betrifft ein Verfahren nach dem Oberbegriff von Anspruch 1, nämlich ein Verfahren zur Verarbeitung wasserbasierter, niedrigviskos flüssiger Tintendruckfarben für den digitalen, berührungslosen Tintendruck, wobei die Tintendruckfarbe in einzelne Volumeneinheiten zerlegt aus planmäßig angeordneten Düsen zeit- und ortsabhängig appliziert wird.

Ferner betrifft die Erfindung eine Vorrichtung nach dem Oberbegriff von Anspruch 9, nämlich eine Vorrichtung zur Verarbeitung wasserbasierter, niedrigviskos flüssiger Tintendruckfarben für den digitalen, berührungslosen Tintendruck, umfassend zumindest einen Druckkopf, womit Tintendruckfarben in einzelne Volumeneinheiten zerlegt aus planmäßig angeordneten Düsen zeit- und ortsabhängig applizierbar sind.

Die Erfindung schafft ein neuartiges Verfahren zur Verarbeitung wasserbasierter, niedrigviskos flüssiger (dünnflüssiger) Tintendruckfarben für den digitalen, berührungslosen Tintendruck mit diskontinuierlich arbeitenden Systemen (engl.: Drop on Demand, DoD), die piezoelektronisch aktiviert sind.

Das erfindungsgemäße Verfahren gleicht die Verdampfungsrate von Wasser aus den jeweils am Düsenaustritt anstehenden Tintendruckfarben (flüssige Phase) in die umgebende Atmosphäre (gasförmige Phase) und die Kondensationsrate von Wasserdampf aus der umgebenden Atmosphäre in die jeweils am Düsenaustritt anstehenden Tintendruckfarben aus, indem die Verdampfungsrate durch Kühlung ausreichend reduziert wird oder die Kondensationsrate durch Sättigung der umgebenden Atmosphäre mit Wasserdampf ausreichend erhöht wird.

Das Verfahren begrenzt die Verdampfung von Wasser am Düsenaustritt und stellt die planmäßige Verarbeitung wasserbasierter Tintendruckfarben sicher, ohne die Trocknungsfähigkeit applizierter Tintendruckfarbe einzuschränken. Reinigungs- und Erhaltungsverfahren werden minimiert.

### Hintergrund der Erfindung

Im digitalen, berührungslosen Tintendruck werden niedrigviskos flüssige (dünnflüssige) Tintendruckfarben, in einzelne Volumeneinheiten (Tropfen) zerlegt aus planmäßig angeordneten Düsen zeit- und ortsabhängig appliziert. Die Bildung der Tropfen muss vorhersehbarer erfolgen und hängt mit Blick auf die Tintendruckfarbe unmittelbar von deren Dichte, deren Oberflächenspannung und deren Verformungs- und Fließverhalten ab. Im Hinblick auf entsprechende Drucksysteme wird die Tropenbildung maßgeblich von der zugeführten Energie als Funktion der Zeit (Anregungsfunktion) bestimmt.

Die dünnflüssigen Tintendruckfarben kommen am Düsenaustritt mit der umgebenden Atmosphäre in Berührung und enthalten Bestandteile, die bei einer Temperatur größer 0 Kelvin das Bestreben haben, den Flüssigkeitsverband zu verlassen. Zu diesen Bestandteilen zählen insbesondere lösende oder verdünnende Komponenten. Diese Bestandteile sind flüchtig und treten abhängig von deren Temperatur und deren Partialdruck in unterschiedlicher Menge pro Zeit von der flüssigen Phase in die gasförmige Phase über. Lösende oder verdünnende Bestandteile verdampfen - gelöste oder dispergierte Bestandteile trocknen ein. Die Menge, die pro Zeit verdampft wird Verdampfungsrate genannt und hängt auch von der Oberflächenkrümmung der Flüssigkeit und von der Sättigung der jeweiligen Bestandteile in der umgebenden Atmosphäre ab.

Ein typischer lösender oder verdünnender Bestandteil dünnflüssiger Tintendruckfarben ist Wasser.

### Problem und Aufgabe

Die Fließfähigkeit (Viskosität) wasserbasierter Tintendruckfarben kann am Düsenaustritt, und insbesondere an der Grenzfläche zwischen der Flüssigkeit und der umgebenden Atmosphäre, relativ schnell ansteigen. Die sich verändernde Viskosität ist in Umfang und Verlauf variabel und führt zu unvorhersehbarer Tropfenbildung, welche die Funktionalität entsprechender Drucksysteme einschränkt. Auf Seite der Formulierung wird Wasser durch schwerflüchtigere Bestandteile, sogenannte Trocknungsverzögerer ersetzt, um die Verdampfungsraten wasserbasierter Tintendruckfarben insgesamt zu begrenzen. Auf Seite entsprechender Drucksysteme werden Reinigungs- und Erhaltungsverfahren nutzbar gemacht, um am Düsenaustritt befindliche Tintendruckfarben mit erhöhter Viskosität gegen solche mit planmäßiger Viskosität zu ersetzen.

Die Begrenzung der Verdampfung wasserbasierter Tintendruckfarben durch Verwendung schwerflüchtiger Trocknungsverzögerer erweist sich als besonders nachteilig, wenn eine Trocknung applizierter Tintendruckfarben erforderlich wird, wie es insbesondere bei wenig oder nichtsaugenden Druckmedien der Fall ist. Reinigungs- und Erhaltungsverfahren erfordern eine Unterbrechung des Druckvorgangs. Unterbrechungen begrenzen die Produktivität und sind insofern ebenfalls nachteilig. Dies gilt insbesondere für den Einpassagendruck (engl. Singlepass-Printing) aber auch für den Mehrpassagendruck (engl. Multipass-Printing).

Ziel der vorliegenden Erfindung ist ein Verfahren, nach dem die Verdampfung flüchtiger Komponenten aus wasserbasierten Tintendruckfarben und insbesondere die Verdampfung von Wasser selbst am Düsenaustritt an der Grenzfläche zwischen anstehenden Tintendruckfarben und umgebender Atmosphäre reguliert werden kann, ohne die Trocknungsfähigkeit applizierter Tintendruckfarben einzuschränken. Damit verbunden ist auch das Ziel, Unterbrechungen durch Reinigungs- und Erhaltungsverfahren zu minimieren. Ferner soll eine entsprechende Vorrichtung bereitgestellt werden.

### Lösung der Aufgabe

Diese Aufgabe wird durch ein Verfahren mit den Merkmalen des Anspruchs 1 gelöst. Danach ist ein eingangs genanntes Verfahren so weitergebildet, dass die Tintendruckfarbe am Düsenaustritt auf Temperaturen unterhalb der Temperatur der Umgebungsluft abgekühlt ist oder wird.

Eine erfindungsgemäße Vorrichtung wird mit den Merkmalen des Anspruchs : 9 angegeben. Danach ist eine eingangs genannte Vorrichtung so weitergebildet, dass der Druckkopf und/oder die dem Druckkopf zugeführte Tintendruckfarbe kühlbar ist.

Vorteilhafte Ausgestaltungen und Weiterbildungen der Erfindung sind Gegenstand der nachgeordneten Ansprüche.

### Darstellung der Erfindung

Erfindungsgemäße Verfahren und Vorrichtungen sind Gegenstand der nachfolgenden Erläuterungen. Dabei werden auch vorteilhafte Ausgestaltungen und Weiterbildungen der Lehre erörtert.

Die Verarmung von Wasser am Düsenaustritt kann auf 0 kg/s reduziert werden, wenn die umgebende Atmosphäre genau so viel Wasser von der wasserbasierten Tintendruckfarbe aufnimmt, wie sie an die wasserbasierte Tintendruckfarbe abgibt. Dieser Zustand tritt ein, wenn die Verdampfungsrate von Wasser aus den jeweils am Düsenaustritt anstehenden Tintendruckfarben in die umgebende Atmosphäre und die Kondensationsrate von Wasserdampf aus der umgebenden Atmosphäre in die jeweils am Düsenaustritt anstehenden Tintendruckfarben ausgeglichen ist. Der erforderliche Ausgleich kann erreicht werden, indem die Verdampfungsrate durch Kühlung ausreichend reduziert wird, und/oder indem die Kondensationsrate durch Sättigung der umgebenden Atmosphäre mit Wasserdampf ausreichend erhöht wird.

Es hat sich als vorteilhaft erwiesen, die Tintendruckfarbe am Düsenaustritt auf Temperaturen unterhalb der Temperatur der Umgebungsluft abzukühlen, um die Verdampfung von Wasser zu begrenzen.

Alternativ oder zusätzlich, jedoch ebenfalls bevorzugt, kann die Kondensationsrate durch Sättigung der umgebenden Atmosphäre mit Wasserdampf in ausreichendem Maß erhöht werden.

Die "umgebende Atmosphäre" bezeichnet dabei die Atmosphäre, die den Düsenaustritt umgibt. Insofern entspricht die umgebende Atmosphäre der o.g. Umgebungsluft.

Im Rahmen der vorliegenden Erfindung soll bevorzugt die Temperatur der Tintendruckfarbe am Düsenaustritt bevorzugt auf Basis der relativen Luftfeuchtigkeit der Umgebungsluft reguliert werden. Relative Luftfeuchtigkeit bezeichnet das Verhältnis der tatsächlich in der Atmosphäre enthaltenen Masse an Wasserdampf zu der Masse an Wasserdampf, die maximal von der Atmosphäre aufgenommen werden kann (maximale Luftfeuchtigkeit).

Eine Regulierung der Kühltemperatur der Tintendruckfarben am Düsenaustritt auf Basis der relativen Luftfeuchtigkeit der Umgebungsluft gestattet es, die Verdampfungsrate von Wasser aus den jeweils am Düsenaustritt anstehenden Tintendruckfarben in die umgebende Atmosphäre genau auf die Kondensationsrate des Wasserdampfes aus der umgebenden Atmosphäre in die jeweils am Düsenaustritt anstehenden Tintendruckfarben anzupassen. Dazu wird der Sättigungsdampfdruck (Gleichgewichtsdampfdruck) des Wassers in der am Düsenaustritt anstehenden Tintendruckfarbe über die Temperatur so eingestellt, dass er dem Partialdruck des Wasserdampfes in der umgebenden Atmosphäre entspricht.

Der Sättigungsdampfdruck eines Stoffes ist der Druck, bei dem der gasförmige Aggregatzustand sich mit dem flüssigen Aggregatzustand im Hinblick auf die Verdampfungsrate von Wasser und die Kondensationsrate von Wasserdampf im Gleichgewicht befindet - der Sättigungsdampfdruck wird bei der Taupunkttemperatur erreicht. Die Taupunkttemperatur lässt sich aus der Messung der relativen Luftfeuchtigkeit der Umgebungsluft bestimmen. Die beschriebene Regulierung der Kühltemperatur setzt die Tintendruckfarben am Düsenaustritt Temperaturschwankungen aus, die wie die Verdunstung von Wasser zu veränderten Viskositäten führt. Im Gegensatz zu Viskositätsänderungen, die sich aus der Verdunstung von Wasser ergeben, sind Viskositätsänderungen, die sich aus Temperaturänderungen ergeben, gut kontrollierbar und können einfach durch an die Temperatur angepasste Anregungsfunktionen je Tintendruckfarbe kompensiert werden.

Die Wahl einer nicht regulierten, festgelegten Kühltemperatur ist erforderlich, wenn das Drucksystem nur über jeweils eine Anregungsfunktion je Tintendruckfarbe verfügt. In diesem Fall ist es vorteilhaft, die relative Luftfeuchtigkeit der Umgebungsluft auf Basis einer festgelegten Temperatur der Tintendruckfarbe am Düsenaustritt zu regulieren, die unterhalb der Raumtemperatur liegen muss und bevorzugt zwischen 0 und 20 °C liegen soll.

In einem vorteilhaften Aspekt der Erfindung kann die relative Luftfeuchtigkeit der den Düsenaustritt umgebenden Atmosphäre, bezogen auf die Temperatur der Tinte am Düsenaustritt, mindestens 75% betragen. Der Begriff "bezogen auf die Temperatur der Tinte" bedeutet dabei, dass fiktiv zugrunde gelegt wird, dass die umgebende Atmosphäre die Temperatur der Tinte aufweist. Unter dieser Annahme ist dann die genannte relative Luftfeuchtigkeit von mindestens 75% zu verstehen.

Die Kühlung von Tintendruckfarben am Düsenaustritt kann durch Kühlung des Druckkopfes und/oder durch Kühlung der zugeführten Tintendruckfarben erfolgen. Die Kühlung von Tintendruckfarben am Düsenaustritt samt Druckkopf kann sehr vorteilhaft erfolgen, wenn die Tinte abseits des Druckkopfes ausreichend gekühlt durch den Druckkopf zirkuliert. Der Druckkopf kann abhängig oder unabhängig davon vorteilhaft mit einem daran geeignet angebrachten Peltier-Element oder mit mehreren daran geeignet angebrachten Peltier-Elementen gekühlt werden.

Die Verarmung der Tintendruckfarben an Wasser am Düsenaustritt kann auch reduziert werden, wenn die Kondensationsrate des in der umgebenden Atmosphäre befindlichen Wasserdampfes durch Sättigung der umgebenden Atmosphäre mit Wasserdampf erhöht wird. Die Sättigung der umgebenden Atmosphäre mit Wasserdampf kann durch geeignete Befeuchtung der umgebenden Atmosphäre oder durch Abkühlung der Temperatur bis zur Taupunkttemperatur der umgebenden Atmosphäre erfolgen.

Bei der vorliegenden Erfindung sind viele weitere Ausführungen denkbar, die sich aus Kombinationen sämtlicher hier offenbarten Merkmale beliebig zusammensetzen lassen. Dabei lassen sich insbesondere auch Merkmale der vorstehend konkret beschriebenen vorteilhaften Ausgestaltungen und Ausführungsformen der Erfindung in beliebiger Weise kombinieren, um weitere vorteilhafte Ausgestaltungen der Erfindung zu erzielen.

## Patentansprüche

1. Verfahren zur Verarbeitung wasserbasierter, niedrigviskos flüssiger Tintendruckfarben für den digitalen, berührungslosen Tintendruck, wobei die Tintendruckfarbe in einzelne Volumeneinheiten zerlegt aus planmäßig angeordneten Düsen zeit- und ortsabhängig appliziert wird,
**dadurch gekennzeichnet, dass** die Tintendruckfarbe am Düsenaustritt auf Temperaturen unterhalb der Temperatur der Umgebungsluft abgekühlt ist oder wird, wobei die Verdampfungsrate von Wasser aus den jeweils am Düsenaustritt anstehenden Tintendruckfarben in die umgebende Atmosphäre im Wesentlichen auf die Kondensationsrate des Wasserdampfes aus der umgebenden Atmosphäre in die jeweils am Düsenaustritt anstehenden Tintendruckfarben angepasst wird,
**und/oder dass** die Kondensationsrate durch Sättigung der den Düsenaustritt umgebenden Atmosphäre mit Wasserdampf erhöht wird.

2. Verfahren nach Anspruch 1, **dadurch gekennzeichnet, dass** die Temperatur der Tintendruckfarbe am Düsenaustritt so reguliert wird, dass sie unterhalb der Raumtemperatur liegt.

3. Verfahren nach Anspruch 2, **dadurch gekennzeichnet, dass** die Temperatur der Tintendruckfarbe am Düsenaustritt so reguliert wird, dass sie zwischen 0 und 20 °C beträgt.

4. Verfahren nach einem der Ansprüche 1 bis 3, **dadurch gekennzeichnet, dass** die Regulierung der Temperatur der Tintendruckfarbe am Düsenaustritt durch Kühlung des Druckkopfes erfolgt.

5. Verfahren nach einem der Ansprüche 1 bis 4, **dadurch gekennzeichnet, dass** die Regulierung der Temperatur der Tintendruckfarbe am Düsenaustritt durch Kühlung der zugeführten Tintendruckfarbe erfolgt.

6. Verfahren nach einem der Ansprüche 1 bis 5, **dadurch gekennzeichnet, dass** die Verdampfungsrate von Wasser aus den jeweils am Düsenaustritt anstehenden Tintendruckfarben in die umgebende Atmosphäre genau auf die Kondensationsrate des Wasserdampfes aus der umgebenden Atmosphäre in die jeweils am Düsenaustritt anstehenden Tintendruckfarben angepasst wird.

7. Verfahren nach einem der Ansprüche 1 bis 6, **dadurch gekennzeichnet, dass** die relative Luftfeuchtigkeit der den Düsenaustritt umgebenden Atmosphäre, bezogen auf die Temperatur der Tinte am Düsenaustritt, mindestens 75% beträgt.

8. Verfahren nach einem der Ansprüche 1 bis 7, **dadurch gekennzeichnet, dass** die Temperatur der jeweils am Düsenaustritt anstehenden Tintendruckfarbe der aktuellen Taupunkttemperatur der umgebenden Atmosphäre entspricht.

9. Vorrichtung zur Verarbeitung wasserbasierter, niedrigviskos flüssiger Tintendruckfarben für den digitalen, berührungslosen Tintendruck, umfassend zumindest einen Druckkopf, womit Tintendruckfarben in einzelne Volumeneinheiten zerlegt aus planmäßig angeordneten Düsen zeit- und ortsabhängig applizierbar sind,
wobei der Druckkopf und/oder die dem Druckkopf zugeführte Tintendruckfarbe kühlbar ist,
**dadurch gekennzeichnet, dass** die Vorrichtung so eingerichtet ist, dass die Tintendruckfarbe außerhalb des Druckkopfes kühlbar ist und in gekühltem Zustand durch den Druckkopf zirkulieren kann.

10. Vorrichtung nach Anspruch 9, **dadurch gekennzeichnet, dass** die Vorrichtung zumindest ein Peltier-Element aufweist.

11. Vorrichtung nach Anspruch 10, **dadurch gekennzeichnet, dass** einem Drucckopf zumindest ein Peltier-Element zugeordnet ist.

12. Vorrichtung nach Anspruch 10 oder 11, **dadurch gekennzeichnet, dass** mehrere zur Kühlung der Tintendruckfarbe geeignet angebrachte Peltier-Elemente angeordnet sind.

## Claims

1. A method for processing water-based, low-viscosity liquid inkjet inks for digital, contactless inkjet printing, wherein the inkjet ink is applied from systematically arranged nozzles in a time- and location-dependent manner while being divided into individual volume units,
**characterized in that** the inkjet ink is cooled or is being cooled at the nozzle outlet to temperatures below the temperature of the ambient air, the evaporation rate of water from the respective inkjet inks present at the nozzle outlet into the ambient atmosphere being substantially adapted to the condensation rate of the water vapor from the ambient atmosphere into the inkjet inks present at the nozzle outlet,
**and/or in that** the condensation rate is increased by saturating the atmosphere surrounding the nozzle outlet with water vapor.

2. The method according to claim 1, **characterized in that** the temperature of the inkjet ink at the nozzle outlet is regulated such that it is below room temperature.

3. The method according to claim 2, **characterized in that** the temperature of the inkjet ink at the nozzle outlet is regulated such that it is between 0 and 20°C.

4. The method according to any one of claims 1 to 3, **characterized in that** the regulation of the temperature of the inkjet ink at the nozzle outlet is effected by cooling the print head.

5. The method according to any one of claims 1 to 4, **characterized in that** the regulation of the temperature of the inkjet ink at the nozzle outlet is effected by cooling the supplied ink.

6. The method according to any one of claims 1 to 5, **characterized in that** the evaporation rate of water from the respective inkjet inks present at the nozzle outlet into the surrounding atmosphere is precisely adapted to the condensation rate of the water vapor from the surrounding atmosphere into the respective inkjet inks present at the nozzle outlet.

7. The method according to any one of claims 1 to 6, **characterized in that** the relative humidity of the atmosphere surrounding the nozzle outlet, based on the temperature of the ink at the nozzle outlet, is at least 75%.

8. The method according to any one of claims 1 to 7, **characterized in that** the temperature of the inkjet ink at the nozzle outlet corresponds to the current dew point temperature of the surrounding atmosphere.

9. A device for processing water-based, low-viscosity liquid inkjet inks for digital, contactless ink printing, comprising at least one print head, which allows inkjet inks to be applied from systematically arranged nozzles in a time- and location-dependent manner while being divided into individual volume units,
wherein the print head and/or the inkjet ink supplied to the print head is coolable, **characterized in that** the device is configured such that the inkjet ink is coolable outside the print head and can circulate through the print head in the cooled state.

10. The device according to claim 9, **characterized in that** the device comprises at least one Peltier element.

11. The device according to claim 10, **characterized in that** at least one Peltier element is associated with a print head.

12. The device according to claim 10 or 11, **characterized in that** a plurality of Peltier elements suitably mounted for cooling the inkjet ink are provided.

## Revendications

1. Procédé pour le traitement d'encres d'impression liquides à faible viscosité à base d'eau et pour l'impression à jet d'encre numérique sans contact, **caractérisé en ce que** l'encre d'impression est appliquée à partir de buses disposées de manière plane, en fonction du temps et du lieu, tout en étant divisée en unités de volume individuelles,
**caractérisé en ce que** l'encre d'impression est refroidie ou est en cours de refroidissement à la sortie de la buse à des températures inférieures à la température de l'air ambiant, le taux d'évaporation de l'eau des encres d'impression respectives présentes à la sortie de la buse dans l'atmosphère ambiante étant sensiblement adapté au taux de condensation de la vapeur d'eau de l'atmosphère ambiante dans les encres d'impression présentes à la sortie de la buse,
**et/ou en ce que** le taux de condensation est augmenté en saturant l'atmosphère entourant la sortie de la buse avec de la vapeur d'eau.

2. Procédé selon la revendication 1, **caractérisé en ce que** la température de l'encre d'impression à la sortie de la buse est régulée de telle sorte qu'elle est inférieure à la température ambiante.

3. Procédé selon la revendication 2, **caractérisé en ce que** la température de l'encre d'impression à la sortie de la buse est régulée de telle sorte qu'elle est comprise entre 0 et 20°C.

4. Procédé selon l'une des revendications 1 à 3, **caractérisé en ce que** la température de l'encre d'impression à la sortie de la buse est régulée par le refroidissement de la tête d'impression.

5. Procédé selon l'une des revendications 1 à 4, **caractérisé en ce que** la régulation de la température de l'encre d'impression à la sortie de la buse est effectuée par refroidissement de l'encre fournie.

6. Procédé selon l'une des revendications 1 à 5, **caractérisé en ce que** le taux d'évaporation de l'eau des encres d'impression respectives présentes à la sortie de la buse dans l'atmosphère environnante est adapté avec précision au taux de condensation de la vapeur d'eau de l'atmosphère environnante dans les encres d'impression présentes à la sortie de la buse.

7. Procédé selon l'une des revendications 1 à 6, **caractérisé en ce que** l'humidité relative de l'atmosphère entourant la sortie de la buse, par rapport à la température de l'encre à la sortie de la buse, est d'au moins 75%.

8. Procédé selon l'une des revendications 1 à 7, **caractérisé en ce que** la température de l'encre d'impression à la sortie de la buse correspond à la température actuelle du point de rosée de l'atmosphère environnante.

9. Dispositif pour le traitement d'encres d'impression liquides à faible viscosité à base d'eau pour l'impression numérique sans contact, comprenant au moins une tête d'impression, qui permet d'appliquer des encres d'impression à partir de buses disposées de manière plane, en fonction du temps et du lieu, tout en étant divisées en unités de volume individuelles,
dans lequel la tête d'impression et/ou l'encre d'impression fournie à la tête d'impression sont refroidissables,
**caractérisé en ce que** le dispositif est configuré de telle sorte que l'encre d'impression est refroidissable à l'extérieur de la tête d'impression et peut circuler à travers la tête d'impression à l'état refroidi.

10. Dispositif selon la revendication 9, **caractérisé en ce que** le dispositif comprend au moins un élément Peltier.

11. Dispositif selon la revendication 10, **caractérisé en ce qu'**au moins un élément Peltier est associé à une tête d'impression.

12. Dispositif selon la revendication 10 ou 11, **caractérisé en ce qu'**une pluralité d'éléments Peltier montés de manière appropriée pour le refroidissement de l'encre d'impression sont disposés.
